# EUROPÄISCHE PATENTANMELDUNG

(11) **EP 4 647 266 A1**
(43) Veröffentlichungstag der Anmeldung: **12.11.2025**
(21) Anmeldenummer: 25173817.5
(22) Anmeldetag: 30.04.2025
(51) Int. Cl.: B42D 25/36, B42D 25/382, B42D 25/387

(54) **DOKUMENT MIT EINEM SICHERHEITSMERKMAL**

(30) Priorität: 03.05.2024 DE 102024112437
(71) Anmelder: Bundesdruckerei GmbH, 10969 Berlin (DE)
(72) Erfinder: HEUBERGER-LEWERENZ, Adrian, 12526 Berlin (DE); SAUTER, Dieter, 83727 Schliersee (DE)
(74) Vertreter: Patentship Patentanwaltsgesellschaft mbH

(57) **Zusammenfassung**

Dokument (100) mit einem Sicherheitsmerkmal, umfassend: eine erste Substratschicht (103), welche einen ersten Substratschichtbereich (105) aufweist, wobei der Substratschichtbereich (105) über die gesamte Dicke der ersten Substratschicht (103) mit einem schwarzen Fluid durchimprägniert ist, wobei das schwarze Fluid Kohlenstoffpartikel aufweist; eine zweite Substratschicht (107) mit einem zweiten Substratschichtbereich (109), wobei die zweite Substratschicht (107) über der ersten Substratschicht (103) angeordnet ist, wobei der zweite Substratschichtbereich (109) eine Lichtreflektionscharakteristik aufweist, welche sich von einer Lichtreflektionscharakteristik des ersten Substratschichtbereichs (105) unterscheidet, wobei der erste Substratschichtbereich (105) und der zweite Substratschichtbereich (109) ein zusammengesetztes Sicherheitsmerkmal formen.

## Beschreibung

Die vorliegende Erfindung betrifft ein Dokument mit einem Sicherheitsmerkmal, ein Verfahren zum Überprüfen der Echtheit des Dokuments und ein Verfahren zum Herstellen des Dokuments.

In Dokumenten wie Reisepässen oder Geldscheinen werden häufig Sicherheitsmerkmale genutzt, um die Echtheit des Dokuments zu überprüfen. Ein großer Teil von Fälschungen der Dokumente sowie deren Sicherheitsmerkmalen, die sogenannten Eindrucksfälschungen, wird häufig mit Haushaltsvervielfältigungsgeräten wie beispielsweise Tintenstrahldruckern oder Laserdruckern erzeugt.

Es ist daher eine Aufgabe der vorliegenden Erfindung, ein Dokument mit einem Sicherheitsmerkmal bereitzustellen, welches durch Haushaltsvervielfältigungsgeräte schwierig zu fälschen ist, sowie entsprechende Verfahren zur Überprüfung und Herstellung des Dokuments bereitzustellen.

Diese Aufgabe wird durch die Merkmale der unabhängigen Ansprüche gelöst. Vorteilhafte Weiterbildungsformen sind Gegenstand der abhängigen Patentansprüche, der Beschreibung sowie der Zeichnungen.

Gemäß einem ersten Aspekt wird die erfindungsgemäße Aufgabe gelöst durch ein Dokument mit einem Sicherheitsmerkmal, umfassend: eine erste Substratschicht, welche einen ersten Substratschichtbereich aufweist, wobei der Substratschichtbereich über die gesamte Dicke der ersten Substratschicht mit einem schwarzen Fluid durchimprägniert ist, wobei das schwarze Fluid Kohlenstoffpartikel aufweist; eine zweite Substratschicht mit einem zweiten Substratschichtbereich, wobei die zweite Substratschicht über der ersten Substratschicht angeordnet ist, wobei der zweite Substratschichtbereich eine Lichtreflektionscharakteristik aufweist, welche sich von einer Lichtreflektionscharakteristik des ersten Substratschichtbereichs unterscheidet, wobei der erste Substratschichtbereich und der zweite Substratschichtbereich ein zusammengesetztes Sicherheitsmerkmal formen.

Dadurch wird der technische Vorteil erreicht, dass das durch den ersten Substratschichtbereich und den zweiten Substratschichtbereich geformte zusammengesetzte Sicherheitsmerkmal genutzt werden kann, um die Echtheit des Dokuments zu überprüfen. Die Lichtreflektionscharakteristiken können derart vorbestimmt bzw. gewählt sein, insbesondere die Lichtreflektionscharakteristik des ersten Substratschichtbereichs, dass diese bei einer Herstellung des Dokuments durch eine vorgesehene Vorrichtung noch erreicht werden, gewöhnliche Haushaltsvervielfältigungsgeräte bei einem Versuch der Herstellung des Dokuments, beispielsweise bei einem Versuch einer Fälschung des Dokuments, diese jedoch nicht mehr erreichen. Beispielsweise können Haushaltsvervielfältigungsgeräte wie Tintenstrahldrucker oder Laserdrucker typischerweise auf weißes Substrat ausgelegt sein und die Lichtreflektionscharakteristiken bei dem mit dem schwarzen Fluid imprägnierten ersten Substratschichtbereich nicht mehr erreichen.

Die Kohlenstoffpartikel können zur Absorption von IR-Licht ausgebildet sein, was genutzt werden kann, um die Echtheit des Dokuments zu überprüfen. Die zweite Substratschicht kann insbesondere mittels Siebdrucks auf die erste Substratschicht angeordnet werden.

Die erste Substratschicht kann eine Dicke zwischen 50 µm und 100 µm, bevorzugt zwischen 60 µm und 90 µm, besonders bevorzugt zwischen 70 µm und 80 µm aufweisen.

Die erste Substratschicht kann ein Flächengewicht zwischen 130 g/m² und 150 g/m² aufweisen.

Das Dokument kann eines der folgenden Dokumente sein: ein Personalausweis, ein Reisepass, ein Zugangskontrollausweis, ein Berechtigungsausweis, ein Unternehmensausweis, ein Steuerzeichen, ein Ticket, eine Geburtsurkunde, ein Führerschein, ein Kraftfahrzeugausweis, oder ein Zahlungsmittel, beispielsweise eine Banknote oder eine Bankkarte oder eine Kreditkarte.

Gemäß einer Ausführungsform unterscheidet sich ein erster Farbtonwert von durch den ersten Substratschichtbereich reflektiertem Licht sich von einem zweiten Farbtonwert von durch den zweiten Substratschichtbereich reflektiertem Licht, wobei der erste Farbtonwert die Lichtreflektionscharakteristik des ersten Substratschichtbereichs definiert, und wobei der zweite Farbtonwert die Lichtreflektionscharakteristik des zweiten Substratschichtbereichs definiert.

Dadurch wird der technische Vorteil erreicht, dass sich die Lichtreflektionscharakteristiken effizient durch einen Benutzer und/oder eine Vorrichtung zur automatischen Überprüfung des Dokuments erfassen lassen.

Das durch den ersten Substratschichtbereich reflektierte Licht kann einen durch dessen Wellenlänge definierten ersten Farbton aufweisen, dem der erste Farbtonwert zugeordnet ist. Der erste Farbton kann ein Schwarzton sein. Das durch den zweiten Substratschichtbereich reflektierte Licht kann einen durch dessen Wellenlänge definierten zweiten Farbton aufweisen, dem der zweite Farbtonwert zugeordnet ist. Der zweite Farbton kann ein Grauton sein. Der erste Farbtonwert und der zweite Farbtonwert können abhängig von dem verwendeten Farbtonmodell sein. Der entsprechende Farbtonwert kann beispielsweise ein RGB-Wert oder ein CMYK-Wert sein oder ein Wert eines anderen Farbmodells.

Gemäß einer Ausführungsform überschreitet ein Unterschied zwischen dem ersten Farbtonwert und dem zweiten Farbtonwert einen vorbestimmten Farbtonschwellwert nicht.

Der vorbestimmte Farbtonschwellwert kann derart vorbestimmt bzw. gewählt sein, dass eine für die Herstellung des Dokuments vorgesehene Vorrichtung den vorbestimmten Farbtonschwellwert nicht überschreitet, gewöhnliche Haushaltsvervielfältigungsgeräte bei einem Versuch der Herstellung des Dokuments, beispielsweise bei einem Versuch einer Fälschung des Dokuments, den vorbestimmten Farbtonschwellwert jedoch überschreiten. Beispielsweise können Haushaltsvervielfältigungsgeräte wie Tintenstrahldrucker oder Laserdrucker typischerweise auf weißes Substrat ausgelegt sein und bei dunklem Substrat den ersten Farbtonwert und/oder den zweiten Farbtonwert des Dokuments nicht mehr erreichen. Der Unterschied kann beispielsweise bei einem RGB-Wert als die Wurzel aus der Summe der Quadrate der einzelnen RGB-Unterschiede berechnet werden. Allgemein kann der Unterschied ein Skalar sein.

Der vorbestimmte Farbtonschwellwert kann ein erster Farbtonschwellwert sein. Der Unterschied zwischen dem ersten Farbtonwert und dem zweiten Farbtonwert kann einen zweiten vorbestimmten Farbtonschwellwert, welcher größer als Null und kleiner als der erste Farbtonschwellwert sein kann, überschreiten.

Gemäß einer Ausführungsform weist das schwarze Fluid einen vorbestimmten Volumenanteil der Kohlenstoffpartikeln auf, sodass der erste Farbtonwert des imprägnierten ersten Substratschichtbereichs bereichsweise oder durchschnittlich einen L-Wert gemäß ISO 5631-2 aufweist, der kleiner als 24 ist.

Dadurch wird der technische Vorteil erreicht, dass die Lichtreflektionscharakteristik des ersten Substratschichtbereichs aufgrund der Imprägnierung des ersten Substratschichtbereichs mit dem kohlenstoffpartikelhaltigen Fluid einen derart dunklen, insbesondere schwarzen, Farbtonwert aufweisen kann, dass gewöhnliche Haushaltsvervielfältigungsgeräte diesen Farbtonwert in einer Kopie des ersten Substratschichtbereichs nicht mehr erreichen können.

Gemäß einer Ausführungsform weist der zweite Farbtonwert des zweiten Substratschichtbereichs durchschnittlich einen L-Wert gemäß ISO 5631-2 auf, der größer als 24 ist.

Dadurch wird der technische Vorteil erreicht, dass der zweite Farbtonwert durch einen Benutzer und/oder eine Vorrichtung zur Überprüfung des Dokuments effizient erfasst werden kann.

Gemäß einer Ausführungsform weist der zweite Substratschichtbereich weitere Partikel auf, welche das einfallende Licht mit einer vorbestimmten Wellenlänge reflektieren oder absorbieren, um den zweiten Farbtonwert zu erzeugen, wobei die weiteren Partikel in einem Muster angeordnet sind, das ein weiteres Sicherheitsmerkmal formt.

Dadurch wird der technische Vorteil erreicht, dass das durch die weiteren Partikel geformte Sicherheitsmerkmal genutzt werden kann, um die Echtheit des Dokuments zu überprüfen.

Gemäß einer Ausführungsform stellt das weitere Sicherheitsmerkmal ein alphanumerisches Zeichen, insbesondere einen Nennwert, einen graphischen Code und/oder ein Muster des Dokuments dar.

Dadurch wird der technische Vorteil erreicht, dass sich das weitere Sicherheitsmerkmal manuell und/oder automatisch effizient überprüfen lässt.

Gemäß einer Ausführungsform ist der erste Substratschichtbereich ferner UV-Licht-reflektierend.

Dadurch wird der technische Vorteil erreicht, dass eine Reflexion von einfallendem UV-Licht an dem ersten Substratschichtbereich genutzt werden kann, um die Echtheit des Dokuments zu überprüfen.

Gemäß einer Ausführungsform ist der erste Substratschichtbereich mit einer UV-reflektierenden Schicht bedeckt.

Dadurch wird der technische Vorteil erreicht, dass eine Reflexion von einfallendem UV-Licht an der UV-reflektierenden Schicht genutzt werden kann, um die Echtheit des Dokuments zu überprüfen.

Gemäß einer Ausführungsform weist das schwarze Fluid ferner UV-reflektierende Pigmente auf.

Dadurch wird der technische Vorteil erreicht, dass eine Reflexion von einfallendem UV-Licht an den UV-reflektierenden Pigmenten genutzt werden kann, um die Echtheit des Dokuments zu überprüfen.

Gemäß einer Ausführungsform erstreckt sich der erste Substratschichtbereich über die gesamte erste Substratschicht.

Dadurch wird der technische Vorteil erreicht, dass sich die gesamte erste Substratschicht zur Überprüfung der Echtheit des Dokuments erfassen lässt.

Gemäß einer Ausführungsform weist der erste Substratschichtbereich eine Partikelanordnung der Kohlenstoffpartikel auf, wobei die Partikelanordnung ein vorbestimmtes Partikelmuster formt.

Dadurch wird der technische Vorteil erreicht, dass die Partikelanordnung mit einer Referenzpartikelanordnung in einem Referenzbild verglichen werden kann, insbesondere über eine Lichtabsorption im sichtbaren Spektrum und/oder IR-Spektrum, um die Echtheit des Dokuments zu überprüfen.

Gemäß einer Ausführungsform ist die erste Substratschicht vollständig mit dem Fluid imprägniert.

Dadurch wird der technische Vorteil erreicht, dass die erste Substratschicht sich effizient herstellen lässt. Beispielsweise werden an die erste Substratschicht geringe Anforderungen hinsichtlich des Verschmutzungsgrads der ersten Substratschicht vor Imprägnierung gestellt, so dass sich insbesondere auch gebrauchte Dokumente wie gebrauchte Banknoten für die Herstellung des Dokuments effizient verwenden lassen.

Gemäß einer Ausführungsform weist der erste Substratschichtbereich zumindest einen Unterbereich auf, welcher frei von dem schwarzen Fluid ist.

Dadurch wird der technische Vorteil erreicht, dass sich ein weiterer Unterschied von Lichtreflektionscharakteristiken, und insbesondere Farbtonwerten, zwischen dem Unterbereich und dem mit dem schwarzen Fluid imprägnierten Rest des ersten Substratschichtbereichs zur Überprüfung der Echtheit des Dokuments erfassen lässt.

Gemäß einer Ausführungsform reflektiert der von dem schwarzen Fluid freie Unterbereich des ersten Substratschichtbereichs bei einem einfallenden sichtbaren Licht ein Reflexionslicht mit einem dritten Farbtonwert, wobei der erste Substratschichtbereich zumindest einen weiteren Unterbereich aufweist, welcher mit dem schwarzen Fluid vollständig imprägniert ist, wobei der weitere Unterbereich bei dem einfallenden sichtbaren Licht ein weiteres Reflexionslicht mit einem ersten Farbtonwert reflektiert, wobei der erste Farbtonwert in den dritten Farbtonwert in einem Übergangsbereich zwischen dem Unterbereich und dem weiteren Unterbereich graduell übergeht; und/oder wobei der erste Farbtonwert und der dritte Farbtonwert an einer Oberflächengrenze zwischen dem Unterbereich und dem weiteren Unterbereich einen Kontrast bilden.

Geht der erste Farbtonwert in den dritten Farbtonwert in dem Übergangsbereich zwischen dem Unterbereich und dem weiteren Unterbereich graduell über, dann wird dadurch der technische Vorteil erreicht, dass sich der graduelle Übergang der Oberflächenbereichstonwerte in dem Übergangsbereich erfassen lässt, um die Echtheit des Dokuments zu überprüfen.

Bildet der erste Farbtonwert und der zweite Farbtonwert an der Oberflächengrenze zwischen dem Unterbereich und dem weiteren Unterbereich einen Kontrast, dann wird dadurch der technische Vorteil erreicht, dass sich der Kontrast an der Oberflächengrenze erfassen lässt, um die Echtheit des Dokuments zu überprüfen.

Gemäß einer Ausführungsform überlappt der zweite Substratschichtbereich über den Unterbereich und den weiteren Unterbereich, wobei der zweite Farbtonwert unterschiedlich zu dem dritten Farbtonwert ist.

Dadurch wird der technische Vorteil erreicht, dass sich ein weiterer Unterschied zwischen dem dritten Farbtonwert und dem ersten Farbtonwert im Vergleich zu dem Unterscheid zwischen dem zweiten Farbtonwert und dem ersten Farbtonwert zur Überprüfung der Echtheit des Dokuments erfassen lässt.

Gemäß einer Ausführungsform umfasst die erste Substratschicht Baumwolle oder ist aus Baumwolle geformt.

Dadurch wird der technische Vorteil erreicht, dass sich die erste Substratschicht für Dokumente effizient herstellen lässt, insbesondere besonders nachhaltig und/oder haltbar. Beispielsweise kann die erste Substratschicht Baumwollfasern umfassen oder besteht aus Baumwollfasern.

Gemäß einer Ausführungsform ist die zweite Substratschicht eine Polymerschicht, insbesondere Kunststoffschicht, oder eine Farbschicht.

Ist die zweite Substratschicht eine Polymerschicht, dann wird dadurch der technische Vorteil erreicht, dass diese besonders widerstandsfähig gegenüber Beschädigungen und/oder Manipulationen sein kann.

Ist die zweite Substratschicht eine Farbschicht, dann wird dadurch der technische Vorteil erreicht, dass diese sich besonders effizient auftragen lässt.

Gemäß einer Ausführungsform ist die erste Substratschicht mit einer Trägerschicht verbunden, wobei das Dokument eine dritte Substratschicht aufweist, welche mit der Trägerschicht verbunden ist, wobei die Trägerschicht zwischen der ersten Substratschicht und der dritten Substratschicht angeordnet ist.

Dadurch wird der technische Vorteil erreicht, dass ein effizientes mehrschichtiges Dokument bereitgestellt werden kann. Hierbei kann die dritte Substratschicht gleich zu der ersten Substratschicht ausgebildet sein oder unterschiedlich zu der ersten Substratschicht ausgebildet sein. Beispielsweise kann die dritte Substratschicht frei von dem schwarzen Fluid sein oder das schwarze Fluid einem zur ersten Substratschicht unterschiedlichen Volumenanteil aufweisen. Das Dokument kann somit beispielsweise beidseitig gleiche oder unterschiedlich ausgeprägte Sicherheitsmerkmale aufweisen.

Die Trägerschicht kann eine Polymerschicht, insbesondere Kunststoffschicht, sein. Die Trägerschicht kann eine Dicke zwischen 25 µm und 75 µm, bevorzugt zwischen 35 µm und 65 µm, besonders bevorzugt zwischen 45 µm und 55 µm aufweisen.

Die dritte Substratschicht kann eine Dicke zwischen 50 µm und 100 µm, bevorzugt zwischen 60 µm und 90 µm, besonders bevorzugt zwischen 70 µm und 80 µm aufweisen.

Die dritte Substratschicht kann ein Flächengewicht zwischen 130 g/m² und 150 g/m² aufweisen.

Gemäß einer Ausführungsform ist der mit dem schwarzen Fluid imprägnierte erste Substratschichtbereich lichtundurchlässig für sichtbares Licht und/oder IR-Licht.

Dadurch wird der technische Vorteil erreicht, dass sich die Lichtundurchlässigkeit für sichtbares Licht und/oder IR-Licht erfassen lässt, um die Echtheit des Dokuments zu überprüfen.

Gemäß einer Ausführungsform ist die erste Substratschicht, und insbesondere die dritte Substratschicht, mit einer Schutzschicht, insbesondere einem transparenten Lack, überzogen oder frei von einer Schutzschicht.

Ist die erste Substratschicht, und insbesondere die dritte Substratschicht, mit einer Schutzschicht überzogen, dann wird dadurch der technische Vorteil erreicht, dass die entsprechende Substratschicht besonders widerstandsfähig gegenüber Beschädigungen und/oder Manipulationen sein kann. Die Schutzschicht kann zur charakteristischen Abnutzung ausgebildet sein, was genutzt werden kann, um die Echtheit des Dokuments zu überprüfen.

Ist die erste Substratschicht, und insbesondere die dritte Substratschicht, frei von einer Schutzschicht überzogen, dann wird dadurch der technische Vorteil erreicht, dass sich das Dokument effizient, insbesondere ressourcensparend, herstellen lässt.

Gemäß einem zweiten Aspekt wird die erfindungsgemäße Aufgabe gelöst durch ein Verfahren zum Überprüfen der Echtheit des Dokuments gemäß dem ersten Aspekt, umfassend: Beleuchten des Dokuments mit sichtbarem Licht; Erfassen eines an dem Dokument reflektierten Lichts in einem Bild des Dokuments; Erfassen der Lichtreflektionscharakteristiken des ersten Substratschichtbereichs und des zweiten Substratschichtbereichs in dem erfassten Bild; Vergleichen eines Unterschieds zwischen den Lichtreflektionscharakteristiken des ersten Substratschichtbereichs und des zweiten Substratschichtbereichs mit einem Referenzwert, wobei die Echtheit des Dokuments bestätigt wird, falls der Unterschied mit dem Referenzwert übereinstimmt.

Dadurch wird der Vorteil erreicht, dass sich das Dokument effizient überprüfen lässt. Das Beleuchten des Dokuments kann beispielsweise mittels einer Leuchtdiode einer Überprüfungsvorrichtung durchgeführt werden. Das Erfassen des an dem Dokument reflektierten Lichts in dem Bild kann beispielsweise mittels einer Kamera der Überprüfungsvorrichtung durchgeführt werden.

Gemäß einem dritten Aspekt wird die erfindungsgemäße Aufgabe gelöst durch ein Verfahren zum Herstellen eines Dokuments mit einem Sicherheitsmerkmal, umfassend: Bereitstellen einer ersten Substratschicht; Durchimprägnieren eines ersten Substratschichtbereichs der ersten Substratschicht über die gesamte Dicke der ersten Substratschicht mit einem schwarzen Fluid, wobei das schwarze Fluid Kohlenstoffpartikel aufweist; Bereitstellen einer zweiten Substratschicht mit einem zweiten Substratschichtbereich, wobei der zweite Substratschichtbereich eine Lichtreflektionscharakteristik aufweist, welche sich von einer Lichtreflektionscharakteristik des ersten Substratschichtbereichs unterscheidet; Anordnen der zweiten Substratschicht auf der ersten Substratschicht, wobei der zweite Substratschichtbereich über dem ersten Substratschichtbereich angeordnet ist, wobei der erste Substratschichtbereich und der zweite Substratschichtbereich ein zusammengesetztes Sicherheitsmerkmal formen.

Dadurch wird der Vorteil erreicht, dass sich das Dokument effizient herstellen lässt. Die zweite Substratschicht kann insbesondere mittels Siebdrucks auf die erste Substratschicht angeordnet werden.

Das Verfahren kann ferner ein Bestimmen der Lichtreflektionscharakteristiken umfassen, sodass eine für die Herstellung des Dokuments vorgesehene Vorrichtung die Lichtreflektionscharakteristiken noch erreicht, gewöhnliche Haushaltsvervielfältigungsgeräte bei einem Versuch der Herstellung des Dokuments, beispielsweise bei einem Versuch einer Fälschung des Dokuments, die Lichtreflektionscharakteristiken jedoch nicht mehr erreichen.

Vorstehend und nachstehend beschriebene Ausführungsformen des Dokuments gemäß dem ersten Aspekt sind ebenfalls Ausführungsformen des Verfahrens gemäß dem zweiten Aspekt und des Verfahrens gemäß dem dritten Aspekt.

Vorstehend und nachstehend beschriebene Ausführungsformen des Verfahrens gemäß dem zweiten Aspekt sind ebenfalls Ausführungsformen des Dokuments gemäß dem ersten Aspekt und des Verfahrens gemäß dem dritten Aspekt.

Vorstehend und nachstehend beschriebene Ausführungsformen des Verfahrens gemäß dem dritten Aspekt sind ebenfalls Ausführungsformen des Dokuments gemäß dem ersten Aspekt und des Verfahrens gemäß dem zweiten Aspekt.

Weitere Ausführungsbeispiele werden Bezug nehmend auf die beiliegenden Zeichnungen näher erläutert. Es zeigen:
- Fig. 1: eine schematische Darstellung eines Dokuments mit einem Sicherheitsmerkmal gemäß einer Ausführungsform in einer perspektivischen Ansicht;
- Fig. 2: eine schematische Darstellung eines Dokuments mit einem Sicherheitsmerkmal gemäß einer Ausführungsform in einer perspektivischen Ansicht;
- Fig. 3: eine schematische Darstellung eines Dokuments mit einem Sicherheitsmerkmal gemäß einer Ausführungsform in einer perspektivischen Ansicht;
- Fig. 4: ein schematisches Ablaufdiagramm eines Verfahrens zum Überprüfen der Echtheit eines Dokuments gemäß einer Ausführungsform; und
- Fig. 5: ein schematisches Ablaufdiagramm eines Verfahrens zum Herstellen eines Dokuments gemäß einer Ausführungsform.

Fig. 1 zeigt eine schematische Darstellung eines Dokuments 100 mit einem Sicherheitsmerkmal gemäß einer Ausführungsform in einer perspektivischen Ansicht. Die Querrichtung 101-1 des Dokuments 100, die Längsrichtung 101-2 des Dokuments 100, und die Hochrichtung 101-3 des Dokuments 100 sind in der Figur 1 schematisch dargestellt.

Das Dokument 100 umfasst eine erste Substratschicht 103. Die erste Substratschicht 103 kann Baumwolle umfassen oder aus Baumwolle geformt sein. Die erste Substratschicht 103 kann vollständig mit einem Fluid imprägniert sein. Der erste Substratschichtbereich 105 kann ferner UV-Licht-reflektierend sein.

Die erste Substratschicht 103 weist einen ersten Substratschichtbereich 105 mit einer Lichtreflektionscharakteristik auf. Der erste Substratschichtbereich 105 ist über die gesamte Dicke, d.h. in Hochrichtung 101-3 des Dokuments 100, der ersten Substratschicht 103 mit dem schwarzen Fluid durchimprägniert. Der erste Substratschichtbereich 105 kann sich über, d.h. entlang der Querrichtung 101-1 und Längsrichtung 101-2 des Dokuments 100, die gesamte erste Substratschicht 103 erstrecken, oder sich, wie in der Fig. 1 dargestellt, über einen Teil der ersten Substratschicht 103 erstrecken. Der erste Substratschichtbereich 105 kann mit einer in der Fig. 1 nicht dargestellten UV-reflektierenden Schicht bedeckt sein. Ferner kann der mit dem schwarzen Fluid imprägnierte erste Substratschichtbereich 105 lichtundurchlässig für sichtbares Licht und/oder IR-Licht sein.

Das schwarze Fluid weist Kohlenstoffpartikel auf, sodass der mit dem schwarzen Fluid imprägnierte erste Substratschichtbereich 105 bei einem einfallenden sichtbaren Licht ein erstes Reflexionslicht mit einem ersten Farbtonwert reflektiert kann. Das erste Reflexionslicht kann somit einen durch dessen Wellenlänge definierten ersten Farbton aufweisen, dem der erste Farbtonwert zugeordnet ist. Der erste Farbtonwert kann die Lichtreflektionscharakteristik des ersten Substratschichtbereichs 103 definieren. Der erste Farbton kann ein Schwarzton sein.

Das schwarze Fluid kann einen vorbestimmten Volumenanteil der Kohlenstoffpartikeln aufweisen, sodass der erste Farbtonwert des imprägnierten ersten Substratschichtbereichs 105 bereichsweise oder durchschnittlich einen L-Wert gemäß ISO 5631-2 aufweist, der kleiner als 24 ist. Die Kohlenstoffpartikel können zur Absorption von IR-Licht ausgebildet sein. Der erste Substratschichtbereich 105 kann eine Partikelanordnung der Kohlenstoffpartikel aufweisen, welche ein vorbestimmtes Partikelmuster formt. Das schwarze Fluid kann ferner UV-reflektierende Pigmente aufweisen.

Das Dokument 100 umfasst eine zweite Substratschicht 107 mit einem zweiten Substratschichtbereich 109, welcher über dem ersten Substratschichtbereich 105 angeordnet sein kann. Auch wenn dies in der Fig. 1 nicht dargestellt ist, kann die zweite Substratschicht 107 lediglich einen Teil der ersten Substratschicht 103 bedecken und/oder weitere Substratschichtbereiche aufweisen, die lichttransparent ausgebildet sind.

Die zweite Substratschicht 107 kann eine Polymerschicht, insbesondere Kunststoffschicht, oder eine Farbschicht sein. Der zweite Substratschichtbereich 109 weist eine Lichtreflektionscharakteristik auf, welche sich von einer Lichtreflektionscharakteristik des ersten Substratschichtbereichs (105) unterscheidet. Der zweite Substratschichtbereich 109 kann frei von dem schwarzen Fluid sein und bei dem einfallenden sichtbaren Licht ein zweites Reflexionslicht mit einem zweiten Farbtonwert reflektieren. Das zweite Reflexionslicht kann somit einen durch dessen Wellenlänge definierten zweiten Farbton aufweisen, dem der zweite Farbtonwert zugeordnet ist. Der zweite Farbtonwert kann die Lichtreflektionscharakteristik des zweiten Substratschichtbereichs 109 definierten. Der zweite Farbton kann ein Grauton sein. Der zweite Farbtonwert des zweiten Substratschichtbereichs 109 kann durchschnittlich einen L-Wert gemäß ISO 5631-2 aufweisen, der größer als 24 ist. Der erste Farbtonwert von durch den ersten Substratschichtbereich 103 reflektiertem Licht kann sich von dem zweiten Farbtonwert von durch den zweiten Substratschichtbereich 107 reflektiertem Licht unterscheiden.

Der zweite Substratschichtbereich 109 kann weitere Partikel aufweisen, welche das einfallende Licht mit einer vorbestimmten Wellenlänge reflektieren oder absorbieren, um den zweiten Farbtonwert zu erzeugen. Die weiteren Partikel können in einem Muster angeordnet sein, das ein weiteres Sicherheitsmerkmal formt. Das weitere Sicherheitsmerkmal kann ein alphanumerisches Zeichen, insbesondere einen Nennwert, einen graphischen Code und/oder ein Muster des Dokuments darstellen.

Der erste Substratschichtbereich 105 und der zweite Substratschichtbereich 109 formen ein zusammengesetztes Sicherheitsmerkmal. Ein Unterschied zwischen dem ersten Farbtonwert und dem zweiten Farbtonwert kann einen vorbestimmten Farbtonschwellwert nicht überschreiten.

Die zweite Substratschicht 107 kann ferner einen weiteren Substratschichtbereich 111 aufweisen, welcher über dem ersten Substratschichtbereich 105 angeordnet ist. Der weitere Substratschichtbereich 111 kann, wie in der Figur 1 dargestellt, nichtüberlappend mit dem zweiten Substratschichtbereich 109 ausgebildet sein. Alternativ kann der weitere Substratschichtbereich 111, auch wenn dies in der Figur 1 nicht dargestellt ist, überlappend mit dem zweiten Substratschichtbereich 109 ausgebildet sein.

Der weitere Substratschichtbereich 111 kann frei von dem schwarzen Fluid sein und bei dem einfallenden sichtbaren Licht ein weiteres Reflexionslicht mit einem weiteren Farbtonwert reflektieren. Der weitere Farbtonwert kann unterschiedlich zu dem zweiten Farbtonwert sein, insbesondere geringfügig unterschiedlich zu dem zweiten Farbtonwert sein.

Der erste Substratschichtbereich 105, der zweite Substratschichtbereich 109 und der weitere Substratschichtbereich 111 können das zusammengesetzte Sicherheitsmerkmal formen, wobei ein Unterschied zwischen dem zweiten Farbtonwert und dem weiteren Farbtonwert innerhalb eines vorbestimmten Farbtonintervalls liegen kann und insbesondere größer als Null sein kann.

Fig. 2 zeigt eine schematische Darstellung eines Dokuments 100 mit einem Sicherheitsmerkmal gemäß einer Ausführungsform in einer perspektivischen Ansicht. Die Querrichtung 101-1 des Dokuments 100, die Längsrichtung 101-2 des Dokuments 100, und die Hochrichtung 101-3 des Dokuments 100 sind in der Figur 2 schematisch dargestellt. Im Folgenden werden zur Vermeidung von Wiederholungen Unterschiede des in der Fig. 2 dargestellten Dokuments 100 zu dem in Fig.1 dargestellten Dokument 100 beschrieben.

Wie in der Fig. 2 dargestellt kann der erste Substratschichtbereich 105 zumindest einen Unterbereich 113 aufweisen. Der zumindest eine Unterbereich 113 kann frei von dem schwarzen Fluid sein und bei dem einfallenden sichtbaren Licht ein drittes Reflexionslicht mit einem dritten Farbtonwert reflektieren. Das dritte Reflexionslicht kann somit einen durch dessen Wellenlänge definierten dritten Farbton aufweisen, dem der dritte Farbtonwert zugeordnet ist.

Der erste Substratschichtbereich 105 kann zumindest einen weiteren Unterbereich 115 aufweist, welcher mit dem schwarzen Fluid vollständig imprägniert ist. Der weitere Unterbereich 115 kann bei dem einfallenden sichtbaren Licht das erste Reflexionslicht mit dem ersten Farbtonwert reflektieren. Wie in der Fig. 2 dargestellt ist, kann sich der zweite Substratschichtbereich 109 über den Unterbereich 113 und den weiteren Unterbereich 115 erstrecken bzw. mit diesen überlappen. Hierbei kann der zweite Farbtonwert unterschiedlich zu dem dritten Farbtonwert sein.

Der erste Farbtonwert kann in den dritten Farbtonwert in einem Übergangsbereich 117 zwischen dem Unterbereich 113 und dem weiteren Unterbereich 115 graduell übergehen. Alternativ oder zusätzlich kann der erste Farbtonwert und der dritte Farbtonwert an einer Oberflächengrenze 119 zwischen dem Unterbereich 113 und dem weiteren Unterbereich 115 einen Kontrast bilden.

Fig. 3 zeigt eine schematische Darstellung eines Dokuments 100 mit einem Sicherheitsmerkmal gemäß einer Ausführungsform in einer perspektivischen Ansicht. Die Querrichtung 101-1 des Dokuments 100, die Längsrichtung 101-2 des Dokuments 100, und die Hochrichtung 101-3 des Dokuments 100 sind in der Figur 3 schematisch dargestellt. Im Folgenden werden zur Vermeidung von Wiederholungen Unterschiede des in der Fig. 3 dargestellten Dokuments 100 zu dem in Fig.1 dargestellten Dokument 100 beschrieben.

Wie in der Fig. 3 dargestellt, kann die erste Substratschicht 103 mit einer Trägerschicht 121 verbunden sein. Das Dokument 100 kann eine dritte Substratschicht 123 aufweisen, welche mit der Trägerschicht 121 verbunden ist. Die Trägerschicht 121 kann zwischen der ersten Substratschicht 103 und der dritten Substratschicht 123 angeordnet sein. Auf der dritten Substratschicht 123 kann eine vierte Substratschicht 125 angeordnet sein.

Die dritte Substratschicht 123 kann einen in der Fig. 3 nicht gezeigten dritten Substratschichtbereich aufweisen, welcher mit dem schwarzen Fluid imprägniert ist oder alternativ frei von dem schwarzen Fluid ist, sodass der mit dem schwarzen Fluid imprägnierte oder fluidfreie dritte Substratschichtbereich bei einem einfallenden sichtbaren Licht ein drittes Reflexionslicht mit einem dritten Farbtonwert reflektiert. Der dritte Farbtonwert kann gleich zu dem ersten Farbtonwert oder unterschiedlich zu dem ersten Farbtonwert sein, beispielsweise basierend auf einem gleichen oder unterschiedlichen Volumenanteil der Kohlenstoffpartikel des Fluids für den ersten Substratschichtbereich 105 und für den dritten Substratschichtbereich.

Die vierte Substratschicht 125 kann einen in der Fig. 3 nicht gezeigten vierten Substratschichtbereich 109, welcher über dem ersten Substratschichtbereich 105 angeordnet ist, wobei der vierte Substratschichtbereich frei von dem schwarzen Fluid ist und bei dem einfallenden sichtbaren Licht ein viertes Reflexionslicht mit einem vierten Farbtonwert reflektiert. Der vierte Farbtonwert kann gleich zu dem zweiten Farbtonwert sein oder geringfügig unterschiedlich zu dem zweiten Farbton sein.

Der dritte Substratschichtbereich und der vierte Substratschichtbereich können ein weiteres zusammengesetztes Sicherheitsmerkmal formen, wobei ein weiterer Unterschied zwischen dem dritten Farbtonwert und dem vierten Farbtonwert einen vorbestimmten weiteren Farbtonschwellwert nicht überschreitet. Der weitere Unterschied zwischen dem dritten Farbtonwert und dem vierten Farbtonwert kann größer als der Unterscheid zwischen dem ersten Farbtonwert und dem zweiten Farbtonwert sein. Der weitere Farbtonschwellwert kann größer als der erste Farbtonschwellwert sein.

Auch wenn dies in der Fig. 3 nicht gezeigt ist, kann die erste Substratschicht 103, und insbesondere die dritte Substratschicht 123, mit einer Schutzschicht, insbesondere einem transparenten Lack, überzogen sein oder frei von einer Schutzschicht sein.

Fig. 4 zeigt ein schematisches Ablaufdiagramm eines Verfahrens 400 zum Überprüfen der Echtheit eines Dokuments 100 gemäß einer Ausführungsform.

Das Verfahren 400 umfasst ein Beleuchten 401 des Dokuments 100 mit sichtbarem Licht.

Das Verfahren 400 umfasst ferner ein Erfassen 403 eines an dem Dokument 100 reflektierten Lichts in einem Bild des Dokuments 100.

Das Verfahren 400 umfasst ferner ein Erfassen 405 der Lichtreflektionscharakteristiken des ersten Substratschichtbereichs 105 und des zweiten Substratschichtbereichs 109 in dem erfassten Bild.

Das Verfahren 400 umfasst ferner ein Vergleichen 407 eines Unterschieds zwischen den Lichtreflektionscharakteristiken des ersten Substratschichtbereichs 105 und des zweiten Substratschichtbereichs 109 mit einem Referenzwert, wobei die Echtheit des Dokuments 100 bestätigt wird, falls der Unterschied mit dem Referenzwert übereinstimmt.

Fig. 5 zeigt ein schematisches Ablaufdiagramm eines Verfahrens 500 zum Herstellen eines Dokuments 100 mit einem Sicherheitsmerkmal gemäß einer Ausführungsform.

Das Verfahren 500 umfasst ein Bereitstellen 501 einer ersten Substratschicht 103.

Das Verfahren 500 umfasst ein Durchimprägnieren 503 eines ersten Substratschichtbereichs 105 der ersten Substratschicht 103 über die gesamte Dicke der ersten Substratschicht 103 mit einem schwarzen Fluid, wobei das schwarze Fluid Kohlenstoffpartikel aufweist.

Das Verfahren 500 umfasst ein Bereitstellen 505 einer zweiten Substratschicht 107 mit einem zweiten Substratschichtbereich 109, wobei der zweite Substratschichtbereich 109 eine Lichtreflektionscharakteristik aufweist, welche sich von einer Lichtreflektionscharakteristik des ersten Substratschichtbereichs 105 unterscheidet.

Das Verfahren 500 umfasst ein Anordnen 507 der zweiten Substratschicht 107 auf der ersten Substratschicht 103, wobei der zweite Substratschichtbereich 109 über dem ersten Substratschichtbereich 105 angeordnet ist, wobei der erste Substratschichtbereich 105 und der zweite Substratschichtbereich 109 ein zusammengesetztes Sicherheitsmerkmal formen.

Es ist selbstverständlich, dass die Merkmale der verschiedenen beispielhaft hierin beschriebenen Ausführungsformen, insbesondere der Ausführungsformen der Figuren 1, 2 und 3, miteinander kombiniert werden können, außer wenn spezifisch anderweitig angegeben. Wie in der Beschreibung und den Zeichnungen dargestellt, müssen einzelne Elemente, die in Verbindung stehend dargestellt wurden, nicht direkt miteinander in Verbindung stehen; Zwischenelemente können zwischen den verbundenen Elementen vorgesehen sein. Der Begriff "beispielsweise" ist lediglich als ein Beispiel gemeint und nicht als das Beste oder Optimale. Es wurden bestimmte Ausführungsformen hierin veranschaulicht und beschrieben, doch für den Fachmann ist es offensichtlich, dass eine Vielzahl von alternativen und/oder gleichartigen Implementierungen anstelle der gezeigten und beschriebenen Ausführungsformen verwirklicht werden können, ohne vom Konzept der vorliegenden Erfindung abzuweichen.

Alle in Verbindung mit einzelnen Ausführungsformen der Erfindung gezeigten oder beschriebenen Merkmale können in beliebiger Kombination in dem erfindungsgemäßen Gegenstand vorgesehen sein, um gleichzeitig deren vorteilhafte Wirkungen zu realisieren.

### BEZUGSZEICHENLISTE

- 100: Dokument
- 101-1: Querrichtung des Dokuments
- 101-2: Längsrichtung des Dokuments
- 101-3: Hochrichtung des Dokuments
- 103: Erste Substratschicht
- 105: Erster Substratschichtbereich
- 107: Zweite Substratschicht
- 109: Zweiter Substratschichtbereich
- 111: Weiterer Substratschichtbereich
- 113: Unterbereich des ersten Substratschichtbereichs
- 115: Weiterer Unterbereich des ersten Substratschichtbereichs
- 117: Übergangsbereich
- 119: Oberflächengrenze
- 121: Trägerschicht
- 123: Dritte Substratschicht
- 125: Vierte Substratschicht
- 400: Verfahren zum Überprüfen der Echtheit eines Dokuments
- 401: Beleuchten des Dokuments mit sichtbarem Licht
- 403: Erfassen eines an dem Dokument reflektierten Lichts
- 405: Erfassen der Lichtreflektionscharakteristiken
- 407: Vergleichen eines Unterschieds
- 500: Verfahren zum Herstellen eines Dokuments
- 501: Bereitstellen einer ersten Substratschicht
- 503: Durchimprägnieren eines ersten Substratschichtbereichs
- 505: Bereitstellen einer zweiten Substratschicht
- 507: Anordnen der zweiten Substratschicht auf der ersten Substratschicht

## Patentansprüche

1. Dokument (100) mit einem Sicherheitsmerkmal, umfassend:
eine erste Substratschicht (103), welche einen ersten Substratschichtbereich (105) aufweist, wobei der Substratschichtbereich (105) über die gesamte Dicke der ersten Substratschicht (103) mit einem schwarzen Fluid durchimprägniert ist, wobei das schwarze Fluid Kohlenstoffpartikel aufweist;
eine zweite Substratschicht (107) mit einem zweiten Substratschichtbereich (109), wobei die zweite Substratschicht (107) über der ersten Substratschicht (103) angeordnet ist, wobei der zweite Substratschichtbereich (109) eine Lichtreflektionscharakteristik aufweist, welche sich von einer Lichtreflektionscharakteristik des ersten Substratschichtbereichs (105) unterscheidet, wobei der erste Substratschichtbereich (105) und der zweite Substratschichtbereich (109) ein zusammengesetztes Sicherheitsmerkmal formen.

2. Dokument (100) nach Anspruch 1, wobei ein erster Farbtonwert von durch den ersten Substratschichtbereich (103) reflektiertem Licht sich von einem zweiten Farbtonwert von durch den zweiten Substratschichtbereich (107) reflektiertem Licht unterscheidet, wobei der erste Farbtonwert die Lichtreflektionscharakteristik des ersten Substratschichtbereichs (103) definiert, und wobei der zweite Farbtonwert die Lichtreflektionscharakteristik des zweiten Substratschichtbereichs (109) definiert.

3. Dokument (100) nach Anspruch 1 oder 2, wobei ein Unterschied zwischen dem ersten Farbtonwert und dem zweiten Farbtonwert einen vorbestimmten Farbtonschwellwert nicht überschreitet.

4. Dokument nach Anspruch 2 oder 3, wobei das schwarze Fluid einen vorbestimmten Volumenanteil der Kohlenstoffpartikeln aufweist, sodass der erste Farbtonwert des imprägnierten ersten Substratschichtbereichs (105) bereichsweise oder durchschnittlich einen L-Wert gemäß ISO 5631-2 aufweist, der kleiner als 24 ist.

5. Dokument nach einem der Ansprüche 2 bis 4, wobei der zweite Farbtonwert des zweiten Substratschichtbereichs (109) durchschnittlich einen L-Wert gemäß ISO 5631-2 aufweist, der größer als 24 ist.

6. Dokument (100) nach einem der vorhergehenden Ansprüche, wobei der zweite Substratschichtbereich (109) weitere Partikel aufweist, welche das einfallende Licht mit einer vorbestimmten Wellenlänge reflektieren oder absorbieren, um insbesondere den zweiten Farbtonwert zu erzeugen, wobei die weiteren Partikel in einem Muster angeordnet sind, das ein weiteres Sicherheitsmerkmal formt.

7. Dokument nach Anspruch 6, wobei das weitere Sicherheitsmerkmal ein alphanumerisches Zeichen, insbesondere einen Nennwert, einen graphischen Code und/oder ein Muster des Dokuments darstellt.

8. Dokument (100) nach einem der vorstehenden Ansprüche, wobei der erste Substratschichtbereich (105) ferner UV-Licht-reflektierend ist.

9. Dokument (100) nach einem der vorstehenden Ansprüche, wobei der erste Substratschichtbereich (105) mit einer UV-reflektierenden Schicht bedeckt ist.

10. Dokument (100) nach einem der vorstehenden Ansprüche, wobei das schwarze Fluid ferner UV-reflektierende Pigmente aufweist.

11. Dokument (100) nach einem der vorstehenden Ansprüche, wobei der erste Substratschichtbereich (105) sich über die gesamte erste Substratschicht (103) erstreckt.

12. Dokument (100) nach einem der vorstehenden Ansprüche, wobei der erste Substratschichtbereich (105) eine Partikelanordnung der Kohlenstoffpartikel aufweist, wobei die Partikelanordnung ein vorbestimmtes Partikelmuster formt.

13. Dokument (100) nach einem der vorstehenden Ansprüche, wobei die erste Substratschicht (103) vollständig mit dem schwarzen Fluid imprägniert ist.

14. Dokument (100) nach einem der Ansprüche 1 bis 12, wobei der erste Substratschichtbereich (105) zumindest einen Unterbereich (113) aufweist, welcher frei von dem schwarzen Fluid ist.

15. Dokument (100) nach Anspruch 14, wobei der von dem schwarzen Fluid freie Unterbereich (113) des ersten Substratschichtbereichs (105) bei einem einfallenden sichtbaren Licht ein Reflexionslicht mit einem dritten Farbtonwert reflektiert, wobei der erste Substratschichtbereich (105) zumindest einen weiteren Unterbereich (115) aufweist, welcher mit dem schwarzen Fluid vollständig imprägniert ist, wobei der weitere Unterbereich (115) bei dem einfallenden sichtbaren Licht ein weiteres Reflexionslicht mit einem ersten Farbtonwert reflektiert, wobei der erste Farbtonwert in den dritten Farbtonwert in einem Übergangsbereich (117) zwischen dem Unterbereich (113) und dem weiteren Unterbereich (115) graduell übergeht; und/oder wobei der erste Farbtonwert und der dritte Farbtonwert an einer Oberflächengrenze (119) zwischen dem Unterbereich (113) und dem weiteren Unterbereich (115) einen Kontrast bilden.

16. Dokument nach Anspruch 14 oder 15, wobei der zweite Substratschichtbereich über den Unterbereich (113) und den weiteren Unterbereich (115) überlappt, wobei der zweite Farbtonwert unterschiedlich zu dem dritten Farbtonwert ist.

17. Dokument (100) nach einem der vorstehenden Ansprüche, wobei die erste Substratschicht (103) Baumwolle umfasst oder aus Baumwolle geformt ist.

18. Dokument (100) nach einem der vorstehenden Ansprüche, wobei die zweite Substratschicht (107) eine Polymerschicht, insbesondere Kunststoffschicht, oder eine Farbschicht ist.

19. Dokument (100) nach einem der vorstehenden Ansprüche, wobei die erste Substratschicht (103) mit einer Trägerschicht (121) verbunden ist, wobei das Dokument (100) eine dritte Substratschicht (123) aufweist, welche mit der Trägerschicht (121) verbunden ist, wobei die Trägerschicht (121) zwischen der ersten Substratschicht (103) und der dritten Substratschicht (123) angeordnet ist.

20. Dokument (100) nach einem der vorstehenden Ansprüche, wobei der mit dem schwarzen Fluid imprägnierte erste Substratschichtbereich (105) lichtundurchlässig für sichtbares Licht und/oder IR-Licht ist.

21. Dokument (100) nach einem der vorstehenden Ansprüche, wobei die erste Substratschicht (103), und insbesondere die dritte Substratschicht (123), mit einer Schutzschicht, insbesondere einem transparenten Lack, überzogen ist oder frei von einer Schutzschicht ist.

22. Verfahren (400) zum Überprüfen der Echtheit des Dokuments (100) nach einem der Ansprüche 1 bis 21, umfassend:
Beleuchten (401) des Dokuments (100) mit sichtbarem Licht;
Erfassen (403) eines an dem Dokument (100) reflektierten Lichts in einem Bild des Dokuments (100);
Erfassen (405) der Lichtreflektionscharakteristiken des ersten Substratschichtbereichs (105) und des zweiten Substratschichtbereichs (109) in dem erfassten Bild;
Vergleichen (407) eines Unterschieds zwischen den Lichtreflektionscharakteristiken des ersten Substratschichtbereichs (105) und des zweiten Substratschichtbereichs (109) mit einem Referenzwert, wobei die Echtheit des Dokuments (100) bestätigt wird, falls der Unterschied mit dem Referenzwert übereinstimmt.

23. Verfahren (500) zum Herstellen eines Dokuments (100) mit einem Sicherheitsmerkmal, umfassend:
Bereitstellen (501) einer ersten Substratschicht (103);
Durchimprägnieren (503) eines ersten Substratschichtbereichs (105) der ersten Substratschicht (103) über die gesamte Dicke der ersten Substratschicht (103) mit einem schwarzen Fluid, wobei das schwarze Fluid Kohlenstoffpartikel aufweist;
Bereitstellen (505) einer zweiten Substratschicht (107) mit einem zweiten Substratschichtbereich (109), wobei der zweite Substratschichtbereich (109) eine Lichtreflektionscharakteristik aufweist, welche sich von einer Lichtreflektionscharakteristik des ersten Substratschichtbereichs (105) unterscheidet;
Anordnen (507) der zweiten Substratschicht (107) auf der ersten Substratschicht (103), wobei der zweite Substratschichtbereich (109) über dem ersten Substratschichtbereich (105) angeordnet ist, wobei der erste Substratschichtbereich (105) und der zweite Substratschichtbereich (109) ein zusammengesetztes Sicherheitsmerkmal formen.
